# EUROPÄISCHE PATENTSCHRIFT

(11) **EP 3 746 725 B1**
(45) Veröffentlichungstag und Bekanntmachung des Hinweises auf die Patenterteilung: **18.05.2022**
(21) Anmeldenummer: 19701598.5
(22) Anmeldetag: 18.01.2019
(51) Int. Cl.: F25J 1/00, F25J 1/02

(54) **ERZEUGUNG VON FLÜSSIGGAS IN EINEM GASSPEICHER**
PRODUCTION OF LIQUEFIED NATURAL GAS IN A GAS ACCUMULATOR
GÉNÉRATION DE GAZ LIQUÉFIÉ DANS UN ACCUMULATEUR DE GAZ

(30) Priorität: 29.01.2018 DE 102018101946
(43) Veröffentlichungstag der Anmeldung: 09.12.2020
(73) Patentinhaber: Innogy SE, 45128 Essen (DE)
(72) Erfinder: LENTH, Burkhard, 44575 Castrop-Rauxel (DE)
(74) Vertreter: Cohausz & Florack
(86) Internationale Anmeldenummer: PCT/EP2019/051269
(87) Internationale Veröffentlichungsnummer: WO 2019/145230

(56) Entgegenhaltungen:
- CN-A- 106 766 669
- US-A- 3 182 461
- US-A- 6 085 547
- US-A1- 2006 075 777
- US-A1- 2017 241 709
- RATHMANN U ET AL: "WHICH LIQUEFACTION PROCESS SUITS BEST FOR LNG-PEAKSHAVING PLANTS?", CRYOGENIC PROCESSES AND EQUIPMENT. SYMPOSIUM,, 1. Januar 1984 (1984-01-01), Seiten 7-18, XP009114370,
- WENZEL L A: "LNG PEAKSHAVING PLANTS-A COMPARISON OF CYCLES", A COLLECTION OF INVITED PAPERS AND CONTRIBUTED PAPERS PRESENTED AT NATIONAL TECHNICAL MEETINGS DURING 1973 AND 1974; 1973 CRYOGENIC ENGINEERING CONFERENCE, GEORGIA INSTITUTE OF TECHNOLOGY, ATLANTA, GEORGIA, AUGUST 8 - 10, 1973; ISBN 0-306-38020-4; IN, vol. 20, 1 January 1975 (1975-01-01), pages 90-102, XP001277374, ISBN: 978-0-306-38020-4
- MILLER R T: "Liquid natural gas storage", JOURNAL OF METALS,, vol. 23, no. 10, 1 October 1971 (1971-10-01), pages 34-37, XP001277424,

## Beschreibung

### Gebiet

Beispielhafte Ausführungsformen der Erfindung betreffen die Erzeugung von Flüssiggas in einem Gasspeicher.

### Hintergrund

In Europa wird in den kommenden Jahren ein Zuwachs an Flüssiggas erwartet. In den Medien wird Flüssiggas als Brückentechnologie bei der Dekarbonisierung gehandelt. Besonders im Fernverkehr wird Flüssiggas als möglicher Ersatz für Dieselkraftstoffe genannt. Sofern Flüssiggas als Alternativkraftstoff zum Diesel, für den Schwerlastverkehr oder auch für die Schifffahrt (insbesondere die Binnenschifffahrt) an Akzeptanz gewinnt, wäre ein technisches Versorgungskonzept wünschenswert.

Flexible Versorgung diverser Kundengruppen (z. B. Binnenschifffahrt, Tankstellen für den Schwerlastverkehr, um nur einige nicht-limitierende Beispiele zu nennen) mit Flüssiggas als Brennstoff wäre wünschenswert, wobei insbesondere wegfallende Erdgasmengen in Gasnetzen und Handel reduziert werden könnten.

Die konventionelle Erzeugung von Flüssiggas ist sehr energieintensiv. Wesentlicher Kostentreiber sind die Betriebskosten. Bedingt durch die Kosten findet Flüssiggas als Energieträger bisher nur in ausgewählten Nischen Anwendung.

Des Weiteren ist bekannt, dass bei der Auslagerung von Erdgas in einem Gasspeicher entstehende Kälte kostenintensiv und ungenutzt vernichtet wird.

In dem Artikel der Autoren Rathmann et al. mit dem Titel "Which Liquefaction process suits best for LNG-Peakshaving" ist u.a. ausgeführt, dass im Gebiet von Gasversorgungsnetzen, sogenannte Peakshaving Kraftwerke eine legitime Rolle spielen, um Spitzenlasten abzufangen und die Verfügbarkeit der Bereitstellung von Gas unterstützen können. Der Nutzen hängt von einer Vielzahl von Parametern ab, deren korrekte Auswahl auf den Verflüssigungsprozess von Gas einen Einfluss hat. Die D1 offenbart einen Gasexpansionsprozess mit einem überlagerten Zyklus, der dasjenige Zyklusgas, das nicht als natürliches Gas zur Verfügung steht, ausgleicht, indem dieses mittels eines Kompressors komprimiert wird. Der Kompressor komprimiert das Gas auf den gleichen Druck des dem Kraftwerk zugeführten Gases. Die US 3 182 461 A offenbart die Verteilung von Erdgas und insbesondere die Wiederherstellung eines Teils des Gases als Flüssigkeit durch eine geeignete Umwandlung der inhärenten Energie des Gases in der Pipeline.

Die US 6 085 547 A offenbart ein Verfahren gemäß dem Oberbegriff von Anspruch 1.

Das Erdgas wird unter hohem Druck und frei von Verunreinigungen in flüssiges Erdgas umgewandelt.

Es wäre wünschenswert, eine Lösung bereitstellen zu können, um Flüssiggas kostenoptimiert erzeugen zu können.

### Zusammenfassung einiger beispielhafter Ausführungsformen der Erfindung

Vor dem Hintergrund dieses Standes der Technik liegt dem vorliegenden Gegenstand die Aufgabe zugrunde, eine Lösung bereitzustellen, um Flüssiggas möglichst kostengünstig erzeugen zu können.

Diese Aufgabe wird gelöst durch ein Verfahren mit den Merkmalen des Anspruchs 1.

Gemäß einem ersten Aspekt der Erfindung wird ein Verfahren zur Erzeugung von Flüssiggas, durchgeführt durch eine oder mehrere Vorrichtungen beschrieben, das Verfahren umfassend:
- Reduzierung eines Drucks von in einem Gasspeicher gespeicherten Erdgas, wobei nach der Reduzierung das Erdgas einen vorbestimmten konstanten Druck aufweist;
- Reinigung von in dem Gasspeicher gespeicherten und entspannten Erdgas; und
- Erzeugung von Flüssiggas basierend auf dem gereinigten Erdgas, wobei die Erzeugung des Flüssiggases im Rahmen der Ausspeicherung von in dem Gasspeicher gespeicherten Erdgas in ein mit dem Gasspeicher verbundenes Gasnetz durchgeführt wird, und
- der Gasspeicher ein Untergrundgasspeicher ist
- wobei
   die eine oder mehreren Vorrichtungen zur Ausführung und/oder Steuerung des Verfahrens eingerichtet sind oder jeweilige Mittel zur Ausführung und/oder Steuerung der Schritte des Verfahrens umfassen,
   dadurch gekennzeichnet, dass die eine oder mehreren Vorrichtungen
   die das Verfahren durchführen und/oder steuern innerhalb des Untergrundgasspeichers angeordnet sind.

Benötigt wird ein Differenzdruck von etwa 55 bar, um Erdgas als Ausgangsmaterial in Flüssiggas durch eine Expansion umzuwandeln. Dieser Differenzdruck ist regelmäßig bereits als Unterschied von in dem Gasspeicher gespeicherten Erdgas und einer Pipeline eines Transportnetzes zum Transport des Erdgases z. B. zu Verbrauchern vorhanden. Um Flüssiggas kostenoptimiert erzeugen zu können, wird folglich die bestehende Druckdifferenz in einem Gasspeicher genutzt.

Das Verfahren gemäß dem ersten Aspekt kann erfindungsgemäß von einer Vorrichtung (z. B. Vorrichtung zur Erzeugung von Flüssiggas) durchgeführt werden. Das Verfahren gemäß dem ersten Aspekt kann alternativ dazu von mehreren Vorrichtungen, z. B. einer Vorrichtung zur Reinigung von Erdgas und einer weiteren Vorrichtung zur Erzeugung von Flüssiggas zusammen durchgeführt werden. Die eine oder mehreren Vorrichtungen sind erfindungsgemäß zur Ausführung und/oder Steuerung des Verfahrens gemäß dem ersten Aspekt der Erfindung eingerichtet oder umfassen jeweilige Mittel zur Ausführung und/oder Steuerung der Schritte des Verfahrens gemäß dem ersten Aspekt der Erfindung.

Für den Fall, dass das Verfahren gemäß dem ersten Aspekt der Erfindung von einer oder mehreren Vorrichtungen (z. B. Vorrichtung zur Reinigung von Erdgas und einer weiteren Vorrichtung zur Erzeugung von Flüssiggas) zusammen durchgeführt wird, können die jeweiligen Vorrichtungen entsprechend jeweilige Mittel zur Ausführung und/oder Steuerung der jeweils von der entsprechenden Vorrichtung (z. B. Vorrichtung zur Reinigung von Erdgas oder einer weiteren Vorrichtung zur Erzeugung von Flüssiggas) durchgeführten Schritte umfassen. Beispielsweise werden von einer der Vorrichtungen nicht alle Schritte des Verfahrens gemäß dem ersten Aspekt der Erfindung durchgeführt.

Gemäß einem zweiten beispielhaften Aspekt der Erfindung, der nicht Gegenstand der vorliegenden Ansprüche ist, wird eine Vorrichtung offenbart, die zur Ausführung und/oder Steuerung des Verfahrens nach dem ersten Aspekt der Erfindung eingerichtet oder jeweilige Mittel zur Ausführung und/oder Steuerung der Schritte des Verfahrens gemäß dem ersten Aspekt der Erfindung umfasst. Dabei können entweder alle Schritte des Verfahrens gesteuert werden, oder alle Schritte des Verfahrens ausgeführt werden, oder ein oder mehrere Schritte gesteuert und ein oder mehrere Schritte ausgeführt werden. Ein oder mehrere der Mittel können auch durch die gleiche Einheit ausgeführt und/oder gesteuert werden. Beispielsweise können ein oder mehrere der Mittel durch einen oder mehrere Prozessoren gebildet sein.

Gemäß einem dritten beispielhaften Aspekt der Erfindung, der nicht Gegenstand der vorliegenden Ansprüche ist, wird ein System offenbart, das eine oder mehrere Vorrichtungen umfasst, die eingerichtet sind zur Ausführung und/oder Steuerung des Verfahrens gemäß dem ersten Aspekt der Erfindung oder Mittel zur Ausführung und/oder Steuerung der Schritte des Verfahrens gemäß dem ersten Aspekt der Erfindung aufweisen. Dabei können entweder alle Schritte des Verfahrens gesteuert werden, oder alle Schritte des Verfahrens ausgeführt werden, oder ein oder mehrere Schritte gesteuert und ein oder mehrere Schritte ausgeführt werden.

Diese drei Aspekte der vorliegenden Erfindung weisen u. a. die nachfolgend beschriebenen - teilweise beispielhaften - Eigenschaften auf.

Unter dem Begriff "Expansion" wird gegenständlich eine Entspannung von Erdgas verstanden, wobei nach der Expansion das Erdgas zumindest unter geringerem Druck steht als vor der Expansion.

Unter dem Begriff "Flüssiggas" wird gegenständlich insbesondere Flüssigerdgas, auch mit Liquid Natural Gas (LNG) bezeichnet, verstanden. Insbesondere fällt hierrunter nicht das sogenannte Liquified Petroleum Gas (LPG), das beispielsweise häufig von PKWs z. B. durch eine entsprechende Umrüstung des Fahrzeugs als Brennstoff nutzbar ist.

Unter einem "Gasspeicher" wird gegenständlich ein Erdgasspeicher verstanden.

Derartige Erdgasspeicher sind insbesondere große, und erfindungsgemäß unterirdische Speicheranlagen, mit denen beispielsweise jahreszeitliche Bedarfsschwankungen durch ein Ausspeichern von zuvor in dem Speicher eingespeichertem Erdgas möglich ist.

Das Gasnetz ist beispielsweise ein Transportnetz, in dem Erdgas mit einem vordefinierten Druck von z. B. etwa 30 bar transportiert wird.

In einem Gasspeicher liegt insbesondere ein ausreichender Druckunterschied (Differenzdruck Δp; auch mit delta p bezeichnet) zwischen dem Erdgas, das in dem Gasspeicher gespeichert ist und dem Gasnetz, in das gespeichertes Erdgas von dem Gasspeicher ausgespeichert werden kann, vor, um eine Erzeugung von Flüssiggas (LNG) in derartigen Gasspeichern im Rahmen der Ausspeicherung durchführen zu können.

Derart ist es möglich, Flüssiggas durch eine Gasexpansion in einem Gasspeicher zu erzeugen. Erzeugtes Flüssiggas kann zudem zumindest temporär gelagert werden.

Diejenige Energiemenge, die zur Druckerhöhung vor der Einspeicherung von Erdgas in den Gasspeicher (z. B. ein als Kaverne ausgebildeter Untergrundspeicher) aufgewendet wurde, geht bei einem Ausspeichern des Gases in das Gasnetz (z. B. Transportnetz) nicht gänzlich verloren, da bei einem Durchführen des Verfahrens nach dem ersten Aspekt der Erfindung diese Energiemenge, für die Erzeugung von Flüssiggas (LNG) eingesetzt bzw. genutzt wird.

Der Erzeugung von Flüssiggas, insbesondere durch eine Expansion von Erdgas, das in einem Gasspeicher gespeichert ist, liegt die Erkenntnis zugrunde, dass der Druckunterschied, z. B. in Kavernen großer Gasspeicher oder bei der Auslagerung ins Transportnetz zur Erzeugung von Flüssigerdgas nutzbar ist. Ein Gasspeicher mit beispielsweise zwei Kavernen mit unterschiedlichen Drücken (z. B. 50 bar und 200 bar) oder eine Kaverne bzw. Speicher im Porengestein (z. B. 200 bar) mit einem Anschluss an das Erdgastransportnetz (z. B. 30-50 bar) kann beispielsweise gegenständlich genutzt werden. Bei der Expansion (d.h. Entspannung) von der einen in die andere Kaverne oder in das Erdgastransportnetz kann der Joule-Thompson Effekt zur Erzeugung von Kälte und damit der Reduzierung der Temperatur des Erdgases genutzt werden. Diese dabei entstehende Expansionsenergie wird bei der Umlagerung oder Auslagerung von Erdgas gegenständlich zumindest teilweise dazu genutzt, Flüssiggas (LNG) herzustellen. Da eine derartige Umlagerung und/oder Expansion in das Transportnetz im regelmäßigen Betrieb des Gasspeichers durchgeführt wird, kann folglich das Flüssiggas insbesondere kostengünstig erzeugt werden.

Die Druckreduzierung erfolgt, um ein sogenanntes konstantes System im Rahmen der Erzeugung von Flüssiggas vorliegen zu haben, so dass stets mit der einen oder den mehreren Vorrichtungen das Verfahren, bei dem als Ergebnis Flüssiggas erzeugt ist, durchgeführt werden kann. Die Druckreduzierung kann beispielsweise erforderlich sein, da sich der herrschende Druck in dem Gasspeicher (z. B. Kavernendruck) im Laufe des Jahres verändert. Dies kann beispielsweise durch äußere und natürlich bedingte Umwelteinflüsse geschehen. Insbesondere unterliegen als Kavernenspeicher ausgebildete Gasspeicher derartigen Druckschwankungen. Die Druckreduzierung kann beispielsweise mittels eines Druckregelventil, eines Expanders, oder eines Wirbelrohrs durchgeführt werden, um nur einige nicht-limitierende Beispiele zu nennen. Die Reinigung des Erdgases kann eine Trocknung des Erdgases umfassen. Eine derartige Trocknung des Erdgases verändert das Erdgas derart, dass mitunter von dem Erdgas umfasstes Wasser aus dem Erdgas rausgebracht wird. Die Reinigung und die Trocknung des Erdgases können beispielsweise in einem einzigen Schritt erfolgen. Alternativ können die Reinigung und die Trocknung des Erdgases jeweils separate Schritte des Verfahrens nach dem ersten Aspekt der Erfindung sein. Entsprechend kann die Reinigung und die Trocknung des Erdgases von einer einzigen Vorrichtung, oder alternativ von zwei separaten Vorrichtungen durchgeführt werden. Für den Fall, dass die Reinigung und die Trocknung des Erdgases als Schritte getrennt voneinander durchgeführt werden, kann die Reihenfolge der Schritte beispielsweise verändert werden. Entsprechend kann beispielsweise zuerst die Reinigung des Erdgases erfolgen, und anschließend dessen Trocknung. Alternativ kann beispielsweise zuerst die Trocknung des Erdgases erfolgen, und anschließend dessen Reinigung.

Die Reinigung und/oder die Trocknung des in dem Gasspeicher gespeicherten Erdgases umfasst oder wird beispielsweise von Anlagen durchgeführt, die Komponenten wie z. B. Wasser und Kohlendioxid, welche die Erzeugung von Flüssiggas erschweren, dem Erdgas entziehen. Dies ermöglicht eine stabile anschließende Erzeugung des Flüssiggases.

Gemäß einer weiteren Ausgestaltung gemäß dem ersten Aspekt umfasst das Verfahren ferner:
- Kühlen des gereinigten Erdgases zur Erzeugung des Flüssiggases, wobei das Kühlen des gereinigten Erdgases mittels eines ersten Wärmetauschers erfolgt und dabei kondensiert, und wobei ein erster Teil des gekühlten und kondensierten

Erdgases an einen zweiten Wärmetauscher geleitet wird zur Kühlung mittels eines Wärmetauschs eines zweiten Teils des gekühlten und kondensierten Erdgases, wobei aus dem zweiten Teil durch Unterkühlung im zweiten Wärmetauscher und anschließender Expansion Flüssiggas erzeugt wird; und
wobei das Kühlen des gereinigten Erdgases im ersten Wärmetauscher mit einem expandierten Teil des gereinigten Erdgases erfolgt, wobei die Expansion mittels eines Differenzdrucks, der bei einem Einspeichern des in dem Gasspeicher gespeicherten Erdgases aufgebracht wird, erfolgt.

Die Kälteerzeugung erfolgt beispielsweise mittels einer Vorkühlung und Erdgasexpansion. Zur Erzeugung des Flüssiggases, wird ein Differenzdruck von mindestens 50 bis 55, 51 bis 54, 52 bis 53, bevorzugt mindestens 55 bar benötigt, um mit diesem Verfahren nach dem ersten Aspekt der Erfindung insbesondere kostengünstig Flüssiggas erzeugen zu können. Dieser Differenzdruck kann bei Untergrundspeichern - wie vorstehend ausgeführt - vorgefunden werden.

Die Erzeugung des Flüssiggases findet beispielsweise derart statt, dass kein negativer Einfluss auf den gewöhnlichen Speicherbetrieb stattfindet.

Außer der Stellfläche für die nachzurüstende Vorrichtung bzw. Vorrichtungen (z. B.

Anlagen und/oder Komponenten) findet im Gegensatz zur konventionellen Flüssiggas Produktion kein weiterer Landschaftsverbrauch statt.

Mit der Flüssiggas-Erzeugung im Untergrundspeicher kann ein bestehender Gasspeicher zusätzlich zu seinen bisherigen Aufgaben im Gasnetz noch neue Aufgaben in der Flüssiggas-Erzeugung übernehmen.

Die Expansion, durch die das Flüssiggas erzeugt wird, ist beispielsweise derart, dass das Erdgas nach der Expansion derart gekühlt ist, dass es sich in seinem Aggregatzustand verändert und entsprechend von einem gasförmigen Zustand in einem flüssigen Zustand wechselt. Diese Aggregatszustandsänderung, die zur Erzeugung des Flüssiggases notwendig ist, erfolgt etwa bei einer Temperatur von - 160°C. Die Kühlung des Erdgases zur Erreichung dieser Temperatur erfolgt zumindest teilweise mittels der Expansion. Es ist vorgesehen, dass dieser Differenzdruck bereits bei der Einspeicherung von Erdgas in den Gasspeicher entsteht. Durch die Verlagerung der Erzeugung des Flüssiggases in einen Prozess der Ausspeicherung von Erdgas aus dem Gasspeicher kann die bereits aufgewendete Energie, um Erdgas bei einem gegenüber dem Gasnetz erhöhten Druck in dem Gasspeicher komprimiert (d.h. im Volumen verringert) einspeichern zu können, zur Erzeugung von Flüssiggas verwendet werden. Diese Energie würde ansonsten bei einer gewöhnlichen Ausspeicherung von Erdgas aus dem Gasspeicher durch die Expansion des Erdgases zur Angleichung des Drucks, den das Erdgas in dem Gasspeicher aufweist, zu dem Druck des Gasnetzes, ungenutzt vernichtet werden.

Eine Ausgestaltung gemäß dem ersten Aspekt sieht vor, dass die Erzeugung des Flüssiggases im Wesentlichen simultan zu einer Ausspeicherung von in dem Gasspeicher gespeicherten Erdgas durchgeführt wird.

Die Erzeugung des Flüssiggases erfolgt beispielsweise basierend auf in dem Gasspeicher gespeichertem Erdgas, das beispielsweise zur Ausgleichung von Verbrauchsschwankungen in dem Gasnetz in das Gasnetz ausgespeichert werden soll. Der gewöhnliche Betrieb des zur Erzeugung des Flüssiggases verwendeten Gasspeichers wird folglich nicht gestört.

Eine weitere Ausgestaltung gemäß dem ersten Aspekt sieht vor, dass das Flüssiggas nach Durchlaufen von zumindest zwei Wärmetauschern, wobei insbesondere eine Joule-Thompson Expansion des Erdgases durchführt, erzeugt ist.

Insbesondere wird das Flüssiggas durch insgesamt zwei Wärmetauscher erzeugt.

Bei der Joule-Thompson Expansion erfolgt eine Temperaturänderung des Erdgases, das zur Erzeugung von Flüssiggas verwendet wird, bei einer Druckminderung. In der Folge bei Unterschreiten einer vorbestimmten Temperatur (etwa -160°C) bleibt das Erdgas verflüssigt, wodurch das Flüssiggas (LNG) erzeugt ist

In einer Ausgestaltung gemäß allen Aspekten ist das erzeugte Flüssiggas in einem Flüssiggasspeicher zumindest temporär gespeichert.

Erzeugtes Flüssiggas kann insbesondere zumindest temporär gelagert werden. Nach dieser temporärer Speicherung muss zumindest bei der Lagerung entstehendes Boil-Off-Gas (BOG) aus dem Speicher weggeschafft werden. Das BOG kann zur Betankung von CNG (Compressed Natural Gas)-Fahrzeugen verwendet oder ins Gasnetz zurückgespeist werden. Entsprechend sollte erzeugtes Flüssiggas kontinuierlich verbraucht werden, da bei Lagerung eben dieses Boil-Off-Gas entsteht.

In einer weiteren Ausgestaltung gemäß dem ersten Aspekt wird zur Erzeugung des Flüssiggases benötigte Kälte zumindest teilweise basierend auf demjenigen Erdgas erzeugt, das zum einen ausgespeichert werden soll, und zum anderen aus dem Flüssiggas erzeugt werden soll.

Entsprechend wird benötigte Kälte zumindest teilweise ebenfalls basierend auf demjenigen Erdgas gewonnen, das zum einen ausgespeichert werden soll, und zum anderen aus dem Flüssiggas erzeugt werden soll (durch eine entsprechende Umwandlung zumindest eines Teils des zweiten Teils des gekühlten Erdgases). Entsprechend wird die zur Erzeugung notwendige Energie, die insbesondere zum Kühlen des Erdgases benötigt wird, so dass das Erdgas seinen Aggregatzustand von gasförmig in flüssig ändert, wodurch Flüssiggas erzeugt wird.

Eine Ausgestaltung gemäß dem ersten Aspekt sieht vor, dass der erste Teil des gekühlten Erdgases nach einer Druckreduzierung in ein Gasnetz ausspeicherbar ist. Die Druckreduzierung sorgt insbesondere dafür, dass Kälte entsteht. Diese Kälte wird beispielsweise genutzt um Flüssiggas zu erzeugen. Eine Druckreduzierung ist zudem erforderlich, um Erdgas, das in dem Gasspeicher gespeichert ist, in eine Pipeline des Gasnetzes ausspeichern zu können. Das in dem Gasspeicher gespeicherte Erdgas wird beispielsweise durch die Druckreduzierung auf den Druck gebracht, der in einem Gasnetz vorliegt, in das das Erdgas ausgespeichert werden soll.

In einer Ausgestaltung gemäß dem ersten Aspekt bedingt die Speicherung des erzeugten Flüssiggases ein Austreten (z. B. entweichen) einer Menge von Erdgas, wobei die Menge von Erdgas, die durch Erwärmung des gespeicherten Flüssiggases aus dem Flüssiggasspeicher austritt, zur weiteren Nutzung nutzbar ist.

Bei der Lagerung von Flüssiggas erhöht sich die Temperatur des gelagerten Flüssiggases. Diese Temperaturerhöhung des gelagerten Flüssiggases führt zu einem Entweichen zumindest eines Teils des gelagerten Flüssiggases, das auch als sogenanntes Boil-Off-Gas (BOG) bezeichnet wird.

Anstatt dieses Boil-Off-Gas ungenutzt zu lassen, beispielsweise indem das Boil-Off-Gas verpufft, kann dieses beispielsweise zur weiteren Nutzung nutzbar sein.

Diese Menge von Erdgas, die aus einem Speicher, in dem das erzeugte Flüssiggas gespeichert ist, entweicht (bzw. verdampft), kann beispielsweise einer weiteren Nutzung unterliegen. Beispielsweise kann nach einer mitunter erforderlichen Druckanpassung (z. B. durch eine Kompression) dieses verdampfte Erdgas in das Gasnetz ausgespeichert werden. Dabei weist aus einem Flüssiggasspeicher verdampftes Erdgas in der Regel einen geringeren Druck auf, als derjenige Druck, der in dem an den Gasspeicher, der den Flüssiggasspeicher umfasst, angeschlossenen Gasnetz herrscht. Entsprechend kann eine Kompression des Erdgases notwendig sein, um dieses Erdgas in das Gasnetz ausspeichern zu können.

Entsprechend sieht eine weitere Ausgestaltung gemäß dem ersten Aspekt vor, dass die Menge von Erdgas zur weiteren Nutzung einem dritten Wärmetauscher zur Erwärmung von Erdgas zuführbar ist (bzw. zugeführt wird).

Der dritte Wärmetauscher erwärmt beispielsweise Erdgas vor einer Ausspeicherung des in dem Gasspeicher gespeicherten Erdgases in das Gasnetz bzw. in eine Pipeline des Gasnetzes. Entsprechend ist der dritte Wärmetauscher beispielsweise, z. B. über eine Schnittstelle mit dem Gasnetz bzw. der Pipeline des Gasnetzes verbunden.

Eine Ausgestaltung gemäß dem ersten Aspekt sieht vor, dass eine Menge von Flüssiggas zur weiteren Nutzung als Brennstoff nutzbar ist.

Hierzu kann beispielsweise die Menge von Flüssiggas in einem entsprechenden (z. B. mobilen) Speicher, z. B. nach der Art eines Tanks, gespeichert werden, so dass die Menge von vergastem Flüssiggas aus diesem mobilen Tank als zu brauchender Brennstoff einem Motor zuführbar ist. Diese Menge kann beispielsweise für Fahrzeuge (z. B. LKW, Lokomotive, Schiffe, um nur einige nicht-limitierende Beispiele zu nennen) genutzt werden.

Das Boil-Off-Gas kann beispielsweise ferner als Brennstoff für den Verkehr eingesetzt werden.

Untergrundspeicher, auch als Underground Gas Storage (UGS] bezeichnet, sind Gasspeicher, wobei Erdgas in natürlichen oder künstlichen Hohlräumen unter der Erdoberfläche mittels derartiger Untergrundspeicher gespeichert werden kann. Derartige Gasspeicher sind beispielsweise Aquifer- und Porenspeicher, Kavernenspeicher oder auch Röhrenspeicher. Röhrenspeicher sind mittelgroße Erdgasspeicher für den Ausgleich von Bedarfsschwankungen. Röhrenspeicher werden beispielsweise zum Abdecken von täglichen Abnahmespitzen verwendet, da sie über hohe Aus- und Einspeiseleistungen verfügen.

In dem Untergrundspeicher liegt ein ausreichender Druckunterschied (zwischen dem Erdgas, das in dem Untergrundspeicher gespeichert ist und dem Gasnetz, in das gespeichertes Erdgas von dem Untergrundspeicher aus gespeichert werden kann), vor, um eine Erzeugung von Flüssiggas (LNG) in derartigen Gasspeichern durchführen zu können.

Die eine Vorrichtung oder die mehreren Vorrichtungen, die das Verfahren nach dem ersten Aspekt durchführen und/oder steuern, sind innerhalb des Gasspeichers, der als Untergrundspeicher ausgebildet ist, angeordnet. Die eine Vorrichtung oder die mehreren Vorrichtungen sind beispielsweise zwischen der Schnittstelle, über die der Gasspeicher gespeichertes Erdgas ausspeichern kann (z. B. in eine Pipeline), und der Schnittstelle, über die in dem Gasspeicher gespeichertes Erdgas aus der Bevorratung ausgespeichert werden kann, angeordnet. Weitere Details hierzu sind dem Abschnitt "Detaillierte Beschreibung einiger beispielhafter Ausführungsformen der Erfindung" zu entnehmen.

Eine weitere Ausgestaltung gemäß dem ersten Aspekt sieht vor, dass das Kühlen zumindest teilweise durch ein Kühlen des Erdgases durch eine Kälteanlage durchgeführt wird.

In einer Ausgestaltung gemäß dem ersten Aspekt unterliegt der erste Teil des gekühlten Erdgases mittels eines Kompressors einer Druckerhöhung.

Für den Fall, dass eine Menge des Erdgases, auf der zumindest teilweise basierend die Erzeugung des Flüssiggases durchgeführt wird, zur Ausspeicherung aus dem Gasspeicher in den Gasspeicher einen zu geringen Druck aufweist, kann mittels des Kompressors der Druck des Erdgases erhöht werden. Ein zu geringer Druck kann beispielsweise dadurch entstehen, dass während der Verdampfung des Flüssiggases, bei der das Erdgas erwärmt wird (in seiner Temperatur durch die Lagerung erhöht wird), zu stark expandiert. Dies kann beispielsweise der Fall sein, wenn die zur Erzeugung des Flüssiggases benötigte Kälte zum Kühlen des Erdgases noch nicht vollständig durch Expansion des Erdgases erzeugt werden konnte. Entsprechend kann in diesem Fall eine weitere Expansion des Erdgases stattfinden, um diese benötigte Kälte zur Erzeugung des Flüssiggases zu erzeugen.

In einer weiteren Ausgestaltung gemäß dem ersten Aspekt erwärmt ein vierter Wärmetauscher den ersten Teil des gekühlten Erdgases für eine Kompression durch den Kompressor und/oder für ein Ausspeichern von dem ersten Teil des gekühlten Erdgases in das Gasnetz.

Insbesondere um den Druck des Erdgases an das Gasnetz bzw. an eine mit dem Gasspeicher verbundene Pipeline, in die das Erdgas ausgespeichert wird, kann beispielsweise mittels des vierten Wärmetauschers die Temperatur des auszuspeichernden Erdgases erhöht werden. Dies bedingt mittelbar ebenfalls eine Änderung des Drucks, unter dem das Erdgas steht, so dass entsprechend in der Folge durch das Erwärmen der Druck des auszuspeichernden Erdgases an denjenigen Druck des Gasnetzes bzw. der Pipeline angepasst wird bzw. ist.

Die eine Vorrichtung ist beispielsweise eine einzelne Vorrichtung. Alternativ wird das Verfahren nach dem ersten Aspekt der Erfindung von mehreren Vorrichtungen (d.h. mindestens zwei Vorrichtungen, z. B. jeweils ausgebildet als Anlagenteile) durchgeführt und/oder gesteuert. Eine der mehreren Vorrichtungen ist beispielsweise derart ausgebildet und/oder umfasst derartige Mittel, um eine Erdgasreinigung (z. B. Erdgasreinigungsanlage) auszuführen, und eine weitere Vorrichtung der mehreren Vorrichtungen ist beispielsweise derart ausgebildet und/oder umfasst derartige Mittel, um eine Flüssiggaserzeugung (z. B. eine Flüssiggaserzeugungsanlage) auszuführen.

Die Vorrichtung zur Erzeugung von Flüssiggas kann beispielsweise eine oder mehrere der folgenden Komponenten i) bis viii) umfassen:
i) Einen oder mehrere Wärmetauscher;
ii) Einen oder mehrere Druckminderer;
iii) Einen oder mehrere Druckerhöher (z. B. Kompressor, oder ein Druckerhöher mit Kühler);
iv) Eine oder mehrere Kälteanlagen;
v) Eine oder mehrere Speicher zur Speicherung (z. B. Lagerung) von erzeugtem Flüssiggas;
vi) Eine oder mehrere Schnittstelle zur Ausspeicherung von während der Erzeugung des Flüssiggases verwendetem Erdgas in ein Gasnetz (z. B. Verteilnetz, und/oder Transportnetz);
vii) Einen oder mehrere Reinigungsanlagen; und
viii) eine oder mehrere Trocknungsanlagen

Ein möglicher, grundsätzlicher Aufbau einer Vorrichtung zur Erzeugung von Flüssiggas in einem als Untergrundspeicher ausgeführten Gasspeicher kann beispielsweise wie folgt ausgestaltet sein:
Um z. B. den Untergrundspeicher für die Erzeugung von Flüssiggas insbesondere vollständig zu ertüchtigen, sollten folgende Anlagen und Komponenten installiert werden:
- Eine erste Druckreduzierung ist zu errichten oder eine vorhandene zu nutzen
- Eine Erdgasreinigungs- und eine optionale Trocknungsanlage, die z. B. von der Erdgasreinigungsanlage umfasst ist,] ist zu errichten;
- Eine Verflüssigungsanlage ist zu errichten;
- Ein Behälter für die Lagerung von LNG ist aufzustellen;
- Eine Abfüllanlage ist aufzubauen (der Einsatz einer mobilen LNG Tankstelle und/ oder CNG-Tankstelle ist optional möglich); und
- Schließlich sind Verrohrungen und Steuerung, auch der bestehenden Komponenten anzupassen.

Entsprechend verfügen beispielsweise heutige Untergrundspeicher bereits über zumindest einen Teil der nötigen Infrastruktur.

Die zuvor in dieser Beschreibung beschriebenen beispielhaften Ausgestaltungen sollen auch in allen Kombinationen miteinander offenbart verstanden werden. Insbesondere sollen beispielhafte Ausgestaltungen in Bezug auf die unterschiedlichen Aspekten offenbart verstanden werden.

Insbesondere sollen durch die vorherige oder folgende Beschreibung von Verfahrensschritten gemäß bevorzugter Ausführungsformen eines Verfahrens auch entsprechende Mittel zur Durchführung der Verfahrensschritte durch bevorzugte Ausführungsformen einer Vorrichtung offenbart sein. Ebenfalls soll durch die Offenbarung von Mitteln einer Vorrichtung zur Durchführung eines Verfahrensschrittes auch der entsprechende Verfahrensschritt offenbart sein. Weitere vorteilhafte beispielhafte Ausgestaltungen sind der folgenden detaillierten Beschreibung einiger beispielhafter Ausführungsformen, insbesondere in Verbindung mit den Figuren, zu entnehmen. Die Figuren sollen jedoch nur dem Zwecke der Verdeutlichung, nicht aber zur Bestimmung des Schutzbereiches dienen. Die Figuren sind nicht maßstabsgetreu und sollen lediglich das allgemeine Konzept beispielhaft widerspiegeln. Insbesondere sollen Merkmale, die in den Figuren enthalten sind, keineswegs als notwendiger Bestandteil erachtet werden.

### Kurze Beschreibung der Figuren

In der Zeichnung zeigt
- Fig. 1: eine schematische Darstellung eines Ausführungsbeispiels eines Systems Z zur Durchführung des Verfahrens gemäß der Erfindung;
- Fig. 2a,: b jeweils eine schematische Darstellung eines ersten Teils des gemäß Fig. 6 gezeigten Ausführungsbeispiels eines Systems zur Durchführung des Verfahrens gemäß der Erfindung;
- Fig. 3: eine schematische Darstellung eines zweiten Teils des gemäß Fig. 6 gezeigten Ausführungsbeispiels eines Systems zur Durchführung des Verfahrens gemäß der Erfindung, welches basierend auf dem in Fig. 2 gezeigten Teils erweitert wurde;
- Fig. 4: eine schematische Darstellung eines dritten Teils des gemäß Fig. 6 gezeigten Ausführungsbeispiels eines Systems zur Durchführung des Verfahrens gemäß der Erfindung, welches basierend auf dem in Fig. 3 gezeigten Teils erweitert wurde;
- Fig. 5: eine schematische Darstellung eines vierten Teils des gemäß Fig. 6 gezeigten Ausführungsbeispiels eines Systems zur Durchführung des Verfahrens gemäß der Erfindung, welches basierend auf dem in Fig. 4 gezeigten Teils erweitert wurde;
- Fig. 6: eine schematische Darstellung eines weiteren Ausführungsbeispiels eines Systems zur Durchführung des Verfahrens gemäß der Erfindung; und
- Fig. 7: ein Flussdiagramm eines Ausführungsbeispiels eines Verfahrens gemäß der Erfindung.

### Detaillierte Beschreibung einiger beispielhafter Ausführungsformen der Erfindung

Fig. 1 zeigt eine schematische Darstellung eines Ausführungsbeispiels eines Systems zur Durchführung des Verfahrens gemäß der Erfindung.

Das System 100 umfasst einen Gasspeicher 110, eine Vorrichtung zur Erdgasreinigung 120, eine Vorrichtung zur Erzeugung von Flüssiggas 130, und eine optionale Vorrichtung zur Speicherung bzw. Lagerung des erzeugten Flüssiggases 140.

Die von dem System 100 umfassten Vorrichtungen 120 und 130 sind insbesondere jeweils Vorrichtungen nach dem zweiten Aspekt der vorliegenden Erfindung.

In beispielhaften Ausführungsformen der Erfindung wird Erdgas von dem Gasspeicher 110 ausgespeichert. Das auszuspeichernde Erdgas wird von der Erdgasreinigung 120 gereinigt. Auf Basis des gereinigten Erdgases wird anschließend von der Vorrichtung 130 Flüssiggas erzeugt, wobei das gereinigte Erdgas durch ein Zuführen von Kälte (Kühlen des gereinigten Erdgases) gekühlt wird, wodurch das gereinigte Erdgas den Aggregatzustand von gasförmig in flüssig wechselt, wodurch Flüssiggas (LNG) erzeugt wird. Anschließend kann das erzeugte Flüssiggas optional in einem entsprechenden Flüssiggasspeicher gelagert bzw. gespeichert werden. Erdgas, dass nicht zur Erzeugung von Flüssiggas verwendet wurde, wird in ein Gasnetz (in Fig. 1 nicht dargestellt), mit dem der Gasspeicher 110 verbunden ist, ausgespeichert. Alternativ kann in einer nicht erfindungsgemäßen Ausgestaltung das nicht zur Erzeugung von Flüssiggas verwendete Erdgas erneut in den Gasspeicher 110 eingespeichert werden. Hierzu kann es erforderlich sein, dass das Erdgas zur Einspeicherung in den Gasspeicher 110 komprimiert werden muss.

Fig. 6 zeigt eine schematische Darstellung eines weiteren Ausführungsbeispiels eines Systems zur Durchführung des Verfahrens gemäß der Erfindung.

Das System 600 umfasst - analog zu dem System 100 gemäß Fig. 1 - einen Gasspeicher 610 (vorliegend einen Untergrundspeicher, der als Kaverne ausgebildet ist mit einem Druck von etwa 85 bis 200 bar), eine Vorrichtung zur Erdgasreinigung und einer Erdgastrocknung 620, sowie eine Vorrichtung zur Erzeugung von Flüssiggas 630. Das System 600 umfasst ferner eine Vorrichtung zur Vorwärmung von Erdgas und Druckreduzierung 615, einen Speicher 640 zur Speicherung bzw. Lagerung des erzeugten Flüssiggases, sowie einen Anschluss an eine Pipeline 650 eines Gasnetzes (z. B. ein Transportnetz). Vor der Ausspeicherung von Erdgas in die Pipeline 650 kann optional eine Erdgasmessung von einer entsprechenden Vorrichtung zur Erdgasmessung 660 durchgeführt werden.

Die Vorrichtung zur Erzeugung von Flüssiggas ist derart von dem Gasspeicher 610 umfasst, dass insbesondere im Rahmen der Ausspeicherung von in dem Gasspeicher 610 gespeichertem Erdgas eine Erzeugung von Flüssiggas durchführbar ist. Dafür wird der vorliegende Differenzdruck, der zwischen dem in dem Gasspeicher 610 gespeicherten Erdgas und dem benötigten Druck des Erdgases für die Ausspeicherung in das Gasnetz bzw. in die Pipeline 650 des Gasnetzes dazu genutzt, über eine Expansion des Erdgases dem Erdgas Kälte zuzuführen, so dass in der Folge Flüssiggas (LNG) erzeugt wird.

Die Vorrichtung 630 zur Erzeugung von Flüssiggas umfasst vorliegend fünf Wärmetauscher 630-1 bis 630-5, eine erste Joule-Thompson Expansion 630-8, eine zweite Joule-Thompson Expansion 630-9, eine dritte Joule-Thompson Expansion 630-10, eine Kälteanlage 630-6, sowie einen Kompressor 630-7.

Die Vorrichtung zur Vorwärmung 615 umfasst einen Wärmetauscher mittels dem aus dem Gasspeicher 610 entnommenes Erdgas vorgewärmt wird. Nach der Vorwärmung erfolgt eine erste Joule-Thompson Expansion, wobei das Erdgas in seinem Druck reduziert wird, z. B. von 200 bar in dem eingespeicherten Zustand in dem Gasspeicher 610 auf etwa 85 bar nach dem Durchführen des Joule-Thompson Expansion.

Anschließend kann das Erdgas in der Vorrichtung 620 zur Erdgasreinigung gereinigt werden.

Im Rahmen der Erdgasreinigung wird vorliegend folgendes durchgeführt:
- Erdgasreinigung/Erdgastrocknung u. a. Wasserstoff und Kohlendioxid werden adsorbiert,

Nach der Erdgasreinigung und der Erdgastrocknung 620 erfolgt eine Aufteilung des Erdgases (bzw. des Volumen- bzw. Massenstroms des Erdgases), wobei ein erster Teil des Erdgases an einen Wärmetauscher 630-2 und ein zweiter Teil des Erdgases an einen Wärmetauscher 630-1 geleitet werden. Dabei wird vorliegend größere Anteil des Massenstroms (z. B. 75 %) des Erdgases als erster Teil (zu dem Wärmetauscher 630-2), und kleinerer Anteil (z. B. 25 %) als zweiter Teil (zu dem Wärmetauscher 630-1) aufgeteilt Der zweite Teil des Erdgases wird mittels des Wärmetauschers 630-1 gekühlt, wobei das Erdgas nach der Kühlung eine Temperatur kondensiert. Die von dem Wärmetauscher 630-1 verwendete Kälte zum Kühlen des zweiten Teils des aufgeteilten Erdgases basiert zumindest teilweise auf dem ersten Teil des aufgeteilten Erdgases.

Der erste Teil des aufgeteilten Erdgases wird mittels des Wärmetauschers 630-2 und 630-4 vorgekühlt. Derjenige Teil des Erdgases, aus welchem die Energie zum Kühlen durch den Wärmetauscher 630-2 bzw. 630-4 bezogen wird, kann über die Erdgasmessung 660 beispielsweise in die Pipeline 650 geführt werden, da durch bei dem Kühlen notwendige Energie durch eine Expansion des in die Wärmetauscher 630-2, sowie 630-4 eingeleiteten Erdgases bezogen wird. Die Expansion führt dazu, dass das Erdgas beispielsweise einen Druck von etwa 30 bar aufweist, so dass es in die Pipeline eingespeist werden kann.

In der Fig. 6 ist zudem der das System 600 durchlaufende Massenstrom m angegeben, der zunächst durch eine Druckmengenregelung 615-3 erzeugt wird. Im Ergebnis liegt ein Massenstrom m mit konstantem Druck vor.

Danach durchläuft der Massenstrom m die Erdgasreinigungsanlage 620, die vorliegend zudem eine Erdgastrocknung durchführt.

Dieser Massenstrom m teilt sich in die Massenströme m1 (etwa 25% des gesamten Massenstroms m) und m2 (etwa 75% des gesamten Massenstroms m) auf. Dabei dient der Massenstrom m2 als erste Kühlung für m1. Der Massenstrom m2 wird durch die Wärmetauscher 630-2 und 630-4 vorgekühlt und durch eine Kälteanlage auf niedrige Temperatur gebracht. Durch die nachfolgende Erdgasexpansion 630-9 wird das gekühlte Erdgas zur Kühlung des Massenstroms m1 im Wärmetauscher 630-1 verwendet. Danach wird der Massenstrom m2 weiter über den Wärmetauscher 630-2 erwärmt und zur Gasreinigung geführt, um als Regeneration in der Erdgasreinigungsanlage 620 zu dienen. Von dort wird der Massenstrom m2 dem Gasnetz 650 über eine Erdgasmessung 660 umfasst, zugeführt.

Der im Wärmetauscher 630-1 gekühlte Massenstrom m1 kondensiert und teilt sich in die Massenströme m3 (etwa 15% des gesamten Massenstroms m) und m4 (etwa 10% des gesamten Massenstroms m) auf. Der Massenstrom m4 wird weiter herunter gekühlt durch Expansion 630-10 und dient der zweiten Kühlung des Massenstroms m3.

Der Massenstrom m4 wird nach der Erwärmung im Wärmetauscher 630-3 das BOG beigemischt und über den Wärmetauscher 630-4 erwärmt und mittels eines Kompressors auf den erforderlichen Pipelinedruck gebracht. Von dort wird der Massenstrom m4 dem Gasnetz 650 über eine Erdgasmessung zugeführt.

Der Massenstrom m3 wird nach dem Kühlen im Wärmetauscher 630-3 durch die Expansion 630-8 auf die erforderliche Flüssiggas (LNG) Temperatur herunter gekühlt und danach gelagert. Das LNG kann z. B. zur LNG-Betankung, das BOG zur CNG-Betankung genutzt werden.

Nach Durchlaufen des Wärmetauschers 630-4 wird derjenige Teil des Erdgases mittels der Kälteanlage 630-6, die ihre Energie zum Kühlen beispielsweise aus einer externen Energiequelle (z. B. Propylen) bezieht, weiter gekühlt. Dies wird vorliegend mittels des Wärmetauschers 630-5, der mit der Kälteanlage 630-6 verbunden ist, durchgeführt. Dieses derart gekühlte Erdgas wird nach einer Expansion in den Wärmetauscher 630-1 eingeleitet, wodurch, wie oben bereits ausgeführt, der zweite Teil des aufgeteilten Erdgases gekühlt werden kann.

Um die zur Erzeugung von Flüssiggas (LNG) benötigte Temperatur von etwa -160°C durch Kühlen des Erdgases erreichen zu können, erfolgt eine Joule-Thompson Expansion 630-10 basierend auf einem weiteren Teil des Erdgases, das den Wärmetauscher 630-1 bereits durchlaufen hat. Die durch diese Joule-Thompson Expansion 630-10 erzeugte Energie wird seitens des Wärmetauschers 630-3 genutzt, um das in den Wärmetauscher 630-3 eingeleitete Erdgas weiter zu kühlen. Nach den Durchlaufen des Wärmetauschers 630-3 weist in der Regel das Erdgas noch nicht ganz die zur Erzeugung von Flüssiggas (LNG) notwendige Temperatur auf, so dass eine weitere Joule-Thompson Expansion 630-8 des Erdgases dieses in der Temperatur derart verringert, dass anschließend Flüssiggas erzeugt ist. Dieses erzeugte Flüssiggas kann beispielsweise in dem Flüssiggasspeicher 640 gespeichert werden.

Bei der Lagerung bzw. Speicherung des erzeugten Flüssiggases in dem Flüssiggasspeicher 640 entsteht Boil-Off-Gas, in Fig. 6 mit der Abkürzung BOG bezeichnet. Wie der Fig. 6 zu entnehmen ist, kann dieses BOG weiter genutzt werden, vorliegend kann dieses beispielsweise nach einem Durchlaufen des Kompressors 630-7 in die Pipeline 650 des Gasnetzes eingeleitet bzw. eingespeist werden.

Im Rahmen der Erzeugung des Flüssiggases wird vorliegend folgendes durchgeführt:
- Nach der Erzeugung des Flüssiggases, wird das erzeugte Flüssiggas (LNG) gelagert. Diese Lagerung kann beispielsweise derart erfolgen, dass ein LKW bzw. ein entsprechend ausgebildeter und von dem LKW transportierter Behälter als Speicher genutzt wird. Derart kann das erzeugte Flüssiggas (LNG) transportiert werden, z. B. zur weiteren Verwendung. Der zum Transport verwendete Behälter muss dicht und isoliert sein. Der Behälter ist beispielsweise ein passiver Behälter, der also insbesondere keine aktive Kühlung des gespeicherten Flüssiggases durchführt. Dies ermöglicht insbesondere eine flexible Versorgung von diversen Kundengruppen.

Für die Erzeugung von Flüssiggas (LNG Produktion) wird insbesondere Kälte benötigt, wobei beispielsweise etwa 85% des Erdgases, auf dem basierend die Erzeugung des Flüssiggases durchgeführt wird, für die Kälteproduktion eingesetzt wird. Die übrigen etwa 15% (25% aufgeteilt in 10 % und 15 %) des Erdgases werden in Flüssiggas umgewandelt Vorteilhaft ist insbesondere, dass die zur Kälteproduktion verwendete Erdgasmengen (z. B. die etwa 85%) nicht verloren gehen, sondern weiter verwendet werden können, da diese beispielsweise nach der Kälteproduktion in das Gasnetz ausgespeichert werden. Von dort aus kann das Erdgas beispielsweise wieder in den Gasspeicher, von dem zur Erzeugung des Flüssiggases verwendete Erdgas ursprünglich eingelagert war, eingespeichert werden.

Die herrschenden Temperaturen und Drücke des Erdgases, das dieses jeweils nach dem Durchlaufen einer von dem System umfassten Vorrichtung (610 bis 660) aufweist, können Fig. 6 jeweils durch eine entsprechende Angabe, die an der jeweiligen Vorrichtung in Fig. 6 dargestellt ist, entnommen werden. Diese Angaben von Temperaturen und Drücken sollen ebenfalls im Zusammenhang mit allen Aspekten der vorliegenden Erfindung als offenbart verstanden werden.

Die in den Fig. 2a bis 5 verwendeten Bezugszeichen entsprechen den in der Fig. 6 verwendeten Bezugszeichen. Es versteht sich, dass dies nicht einschränkend für den Gegenstand ist Sämtliche von den in den Fig. 2a bis 5 gezeigten und von den jeweiligen Systemen gemäß der Fig. 2a bis 5 verwendeten Entitäten (z. B. Vorwärmung 615, Erdgasreinigung und -trocknung 620, Flüssiggaserzeugung 630) können jeweils sowohl untereinander gemäß der Fig. 2a bis 5 als auch als von den Entitäten der Fig. 6 unabhängig sein. Die in den Fig. 2a bis 6 schematisch dargestellten Entitäten können sich beispielsweise gleichen, und entsprechend nicht dieselben sein.

Fig. 2a zeigt eine schematische Darstellung eines ersten Teils des gemäß Fig. 6 gezeigten Ausführungsbeispiels eines Systems gemäß der Erfindung. Fig. 2b zeigt den gemäß Fig. 2a dargestellten Teil des Systems, wobei gegenüber Fig. 2a nach der Druckreduktion ein Wärmetauscher angeordnet, der zumindest einen Teil des Gases vor der Druckreduktion zum entsprechendes Wärmetausch verwendet.

Im Ausspeicherstrang sind zwei Druckreduzierungen vorgesehen. Die erste dient dazu, einen konstanten Massenstrom zu erzeugen. Nach der Erdgasreinigung und - trocknung erfolgt die zweite Druckreduzierung, bei der durch die Entspannung (Expansion) Kälte entsteht.

Gegenüber Fig. 2a ist in Fig. 2b ein zweiter Massenstrom vorhanden, der nach der Reinigung abgeleitet und über einen Wärmetauscher abgekühlt wird und kondensiert.

Fig. 3 zeigt eine schematische Darstellung eines zweiten Teils des gemäß Fig. 6 gezeigten Ausführungsbeispiels eines Systems zur Durchführung des Verfahrens gemäß der Erfindung, welches basierend auf dem in Fig. 2 gezeigten Teils erweitert wurde.

Der kondensierte Massenstrom wird nach der Kühlung und Kondensierung (vgl. Fig. 2b) erneut aufgeteilt, wobei der abgeleitete Massenstrom durch eine dritte Druckreduzierung weiter abgekühlt wird.

Hierbei entsteht wiederrum Kälte, die über einen Wärmetauscher, der das Flüssiggas (LNG) erzeugen soll, ausgetauscht wird. Danach wird der Massenstrom über einen weiteren Wärmetauscher geführt, der als Vorkühlung für den Massenstrom im Ausspeicherstrang dient. Über einen Kompressor wird dieser Massenstrom wieder auf Pipelinedruck gebracht

Fig. 4 zeigt eine schematische Darstellung eines dritten Teils des gemäß Fig. 6 gezeigten Ausführungsbeispiels eines Systems zur Durchführung des Verfahrens gemäß der Erfindung, welches basierend auf dem in Fig. 3 gezeigten Teils erweitert wurde.

Der durch den zweiten abgeleiteten Massenstrom kondensierte Massenstrom wird dann über eine vierte Druckreduzierung entspannt. Die dabei entstehende Kälte von - 160 °C ist erreicht und Flüssiggas (LNG) kann anschließend gelagert werden.

Das BOG kann z. B. für die CNG-Betankung genutzt werden oder wieder in den Gasspeicher eingespeichert werden.

Fig. 5 zeigt eine schematische Darstellung eines vierten Teils des gemäß Fig. 6 gezeigten Ausführungsbeispiels eines Systems zur Durchführung des Verfahrens gemäß der Erfindung, welches basierend auf dem in Fig. 4 gezeigten Teils erweitert wurde.

Um die Flüssiggaserzeugung anfahren zu können und stabil zu halten, ist eine Kälteanlage im Ausspeicherstrang vorgesehen. Diese Kälteanlage kann ferner zum Aufbringen einer mitunter notwendigen Energie zum Starten des Verfahrens nach dem ersten Aspekt der Erfindung, das von dem System 600 durchgeführt wird, verwendet werden.

Fig. 7 zeigt ein Flussdiagramm eines Ausführungsbeispiels eines Teils des Verfahrens gemäß der Erfindung. Das Flussdiagramm 700 wird beispielsweise von den Vorrichtungen 120 und 130 nach Fig. 1 durchgeführt und/oder gesteuert.

In einem ersten Schritt 701 erfolgt eine Reinigung von in einem Gasspeicher (z. B. ein als Untergrundspeicher ausgebildeter Gasspeicher, z. B. Gasspeicher 110 nach Fig. 1, gespeichertes Erdgas.

In einem zweiten Schritt 702 erfolgt eine Erzeugung von Flüssiggas basierend auf dem gereinigten Erdgas. Die Erzeugung von Flüssiggas kann beispielsweise mittels der Vorrichtung zur Erzeugung von Flüssiggas 130 nach Fig. 1 durchgeführt und/oder gesteuert werden. Die Erzeugung des Flüssiggases erfolgt im Rahmen der Ausspeicherung von in dem Gasspeicher gespeicherten Erdgas in ein mit dem Gasspeicher verbundenes Gasnetz, wobei die Ausspeicherung beispielsweise einen entsprechenden Bedarf des Gasnetzes deckt. Zur Ausspeicherung ist eine Expansion des in dem Gasspeicher gespeicherten Erdgases erforderlich, wobei das in dem Gasspeicher gespeicherte Erdgas in seinem Druck reduziert wird. Dies wird vorliegend dazu genutzt, zumindest einen Teil des in dem Gasspeicher gespeicherten Erdgases zur Erzeugung von Flüssiggas zu nutzen.

In einem optionalen dritten Schritt 703 erfolgt eine Speicherung des erzeugten Flüssiggases, z. B. eine Lagerung des Flüssiggases in einem separaten Speicher, der beispielsweise von dem Gasspeicher umfasst ist. Alternativ oder zusätzlich kann das erzeugte Flüssiggas bzw. zumindest ein Teil des erzeugten Flüssiggases in einem Behälter gespeichert bzw. gelagert werden, der transportabel ist. Der transportable Behälter kann beispielsweise mittels eines LKWs oder eines Zugs transportiert werden.

Die in dieser Spezifikation beschriebenen Ausführungsbeispiele der vorliegenden Erfindung und die diesbezüglich jeweils angeführten optionalen Merkmale und Eigenschaften sollen auch in allen Kombinationen miteinander offenbart verstanden werden. Insbesondere soll auch die Beschreibung eines von einem Ausführungsbeispiel umfassten Merkmals - sofern nicht explizit gegenteilig erklärt - vorliegend nicht so verstanden werden, dass das Merkmal für die Funktion des Ausführungsbeispiels unerlässlich oder wesentlich ist. Die Verfahrensschritte können auf verschiedene Art und Weise implementiert werden, so ist eine Implementierung in Software (durch Programmanweisungen), Hardware oder eine Kombination von beidem zur Implementierung der Verfahrensschritte denkbar.

In den Patentansprüchen verwendete Begriffe wie "umfassen", "aufweisen", "beinhalten", "enthalten" und dergleichen schließen weitere Elemente oder Schritte nicht aus. Unter die Formulierung "zumindest teilweise" fallen sowohl der Fall "teilweise" als auch der Fall "vollständig". Die Formulierung "und/oder" soll dahingehend verstanden werden, dass sowohl die Alternative als auch die Kombination offenbart sein soll, also "A und/oder B" bedeutet "(A) oder (B) oder (A und B)". Die Verwendung des unbestimmten Artikels schließt eine Mehrzahl nicht aus. Eine einzelne Vorrichtung kann die Funktionen mehrerer in den Patentansprüchen genannten Einheiten bzw. Vorrichtungen ausführen. In den Patentansprüchen angegebene Bezugszeichen sind nicht als Beschränkungen der eingesetzten Mittel und Schritte anzusehen.

## Patentansprüche

1. Verfahren zur Erzeugung von Flüssiggas, durchgeführt von einer oder mehreren Vorrichtungen (110, 120, 130, 610, 620, 630), umfassend:
- Reduzierung eines Drucks von in einem Gasspeicher (110, 610) gespeicherten Erdgas, wobei nach der Reduzierung das Erdgas einen vorbestimmten konstanten Druck aufweist;
- Reinigung von in dem Gasspeicher (110, 610) gespeichertem und entspanntem Erdgas; und
- Erzeugung von Flüssiggas basierend auf dem gereinigten Erdgas, wobei die Erzeugung des Flüssiggases im Rahmen der Ausspeicherung von in dem Gasspeicher (110, 610) gespeicherten Erdgas in ein mit dem Gasspeicher (110, 610) verbundenes Gasnetz (650) durchgeführt wird, und
der Gasspeicher (110, 610) ein Untergrundgasspeicher ist,
wobei
die eine oder mehreren Vorrichtungen (110, 120, 130, 610, 620, 630) zur Ausführung und/oder Steuerung des Verfahrens eingerichtet sind oder jeweilige Mittel zur Ausführung und/oder Steuerung der Schritte des Verfahrens umfassen, **dadurch gekennzeichnet, dass** die eine oder mehreren Vorrichtungen, die das Verfahren durchführen und/oder steuern innerhalb des Untergrundgasspeichers (110, 610) angeordnet sind.

2. Verfahren nach Anspruch 1, ferner umfassend:
- Kühlen des gereinigten Erdgases zur Erzeugung des Flüssiggases, wobei das Kühlen des gereinigten Erdgases (m1) mittels eines ersten Wärmetauschers (630-1), erfolgt und dabei kondensiert, und wobei ein erster Teil des gekühlten und kondensierten Erdgases an einen zweiten Wärmetauscher (630-3) geleitet wird zur Kühlung mittels eines Wärmetauschs eines zweiten Teils des gekühlten und kondensierten Erdgases, wobei aus dem zweiten Teil durch Unterkühlung im zweiten Wärmetauscher (630-3) und anschließender Expansion Flüssiggas erzeugt wird; und
wobei das Kühlen des gereinigten Erdgases (m1) im ersten Wärmetauscher (630-1) mit einem expandierten Teil des gereinigten Erdgases erfolgt, wobei die Expansion (630-8)mittels eines Differenzdrucks, der bei einem Einspeichern des in dem Gasspeicher (110, 610) gespeicherten Erdgases aufgebracht wird, erfolgt.

3. Verfahren nach Anspruch 2, wobei die Erzeugung des Flüssiggases im Wesentlichen simultan zu einer Ausspeicherung von in dem Gasspeicher (110, 610) gespeicherten Erdgas durchgeführt wird.

4. Verfahren nach einem der Ansprüche 2 bis 3, wobei das Flüssiggas nach Durchlaufen von zumindest zwei Wärmetauschern (630-1, 630-3), wobei insbesondere eine Joule-Thompson Expansion (630-10) des Erdgases durchführt, erzeugt ist.

5. Verfahren nach einem der Ansprüche 2 bis 4, wobei das erzeugte Flüssiggas in einem Flüssiggasspeicher (140, 640) zumindest temporär gespeichert ist.

6. Verfahren nach einem der Ansprüche 2 bis 5, wobei zur Erzeugung des Flüssiggases benötigte Kälte zumindest teilweise basierend auf demjenigen Erdgas, das zum einen ausgespeichert werden soll, und zum anderen aus dem Flüssiggas erzeugt werden soll erzeugt wird.

7. Verfahren nach einem der Ansprüche 3 bis 6, wobei der erste Teil (m1) des gekühlten Erdgases nach einer Druckreduzierung (630-8) in ein Gasnetz (650) ausspeicherbar ist.

8. Verfahren nach einem der Ansprüche 5 bis 7, wobei die Speicherung des erzeugten Flüssiggases ein Austreten einer Menge von Erdgas bedingt, wobei die Menge von Erdgas, die durch Erwärmung des gespeicherten Flüssiggases aus dem Flüssiggasspeicher (140, 640) austritt, zur weiteren Nutzung nutzbar ist.

9. Verfahren nach Anspruch 8, wobei die Menge von Erdgas zur weiteren Nutzung einem dritten Wärmetauscher (630-4) zur Erwärmung von Erdgas zuführbar ist.

10. Verfahren nach einem der Ansprüche 2 bis 9, wobei das Kühlen zumindest teilweise durch ein Kühlen des Erdgases durch eine Kälteanlage (630-6) durchgeführt wird.

11. Verfahren nach einem der Ansprüche 3 bis 10, wobei der erste Teil (m1) des gekühlten Erdgases mittels eines Kompressors (630-7) einer Druckerhöhung unterliegt.

## Claims

1. Method for a production of liquefied gas, performed by one or more apparatuses (110, 120, 130, 610, 620, 630), comprising:
- reducing a pressure of natural gas stored in a gas storage (110, 610), , wherein after the reduction the natural gas has a predetermined constant pressure;
- purifying natural gas stored and expanded in the gas storage (110, 610); and
- producing liquefied gas based on the purified natural gas, wherein the producing of the liquefied gas is performed during the outputting of the natural gas out of the gas storage (110, 610) into a gas network (650) connected to the gas storage (110, 610), and
the gas storage (110, 610) is an underground gas storage,
wherein the one or more apparatuses (110, 120, 130, 610, 620, 630) for performing and/or controlling the method are configured or comprise respective means for performing and/or controlling the steps of the method,
**characterized in that** the one or more apparautses performing and/or controlling the method are located within the underground gas storage tank (110, 610).

2. The method of claim 1, further comprising:
- cooling the purified natural gas to produce the liquefied gas, wherein the cooling of the purified natural gas (m1) is effected by means of a first heat exchanger (630-1) and thereby condenses, and wherein a first part of the cooled and condensed natural gas is passed to a second heat exchanger (630-3)for cooling by means of a heat exchange of a second part of the cooled and condensed natural gas, wherein from the second part by supercooling in the second heat exchanger (630-3) and subsequent expansion the liquidized gas is produced; and
wherein the cooling of the purified natural gas (m1) in the first heat exchanger (6301) is performed with an expanded part of the purified natural gas, wherein the expansion (630-8) is performed by means of a differential pressure applied when the natural gas stored in the gas storage (110, 610) is injected.

3. The method according to claim 2, wherein the producing of the liquefied gas is substantially simultaneous with an outputting of liquefied gas stored in the gas storage (110, 610) performed.

4. The method according to any one of claims 2 to 3, wherein the liquefied gas is produced after passing through at least two heat exchangers (630-1, 630-3), wherein in particular a Joule-Thompson expansion (630-10) of the natural gas is performed.

5. The method according to any one of claims 2 to 4, wherein the generated liquified gas is at least temporarily stored in a liquefied gas storage (140,640).

6. The method according to any one of claims 2 to 5, wherein for producing the The coldness required for the producing of the liquefied gas is based at least in part on the one hand on the natural gas to be outputted and on the other hand on which the liquefied gas it to be produced.

7. The method according to any one of claims 3 to 6, wherein the first part (m1) of the cooled natural gas is withdrawable into a gas network (650) after a pressure reduction (630-8).

8. The method according to any one of claims 5 to 7, wherein the storing of the generated liquefied gas causes a leakage of a quantity of natural gas, whereby the amount of natural gas that leaks from the liquefied gas storage (140, 640) due to heating of the stored liquefied gas is usable for further purposes.

9. The method according to claim 8, wherein the amount of natural gas for further use is fedable to a third heat exchanger (630-4) for heating natural gas.

10. The method according to any one of claims 2 to 9, wherein the cooling is performed at least in part by cooling the natural gas by a cooling system (630-6).

11. The method according to any one of claims 3 to 10, wherein the first part (m1) of the cooled natural gas is subjected to a pressure increase by means of a compressor (630-7).

## Revendications

1. Procédé de production de gaz naturel liquéfié réalisé par un ou plusieurs dispositifs (110, 120, 130, 610, 620, 630) comprenant :
- réduire une pression de gaz naturel stocké dans un stockage de gaz (110, 610), dans lequel après la réduction le gaz naturel a une pression constante prédéterminée ;
- purifier le gaz naturel stocké et détendu dans le stockage de gaz (110, 610) ; et
- générer du gaz liquéfié sur la base du gaz naturel purifié, dans lequel la génération du gaz liquéfié est effectuée dans le cadre du retrait du gaz naturel stocké dans le stockage de gaz (110, 610) vers un réseau de gaz (650) connecté au stockage de gaz (110, 610), et le stockage de gaz (110, 610) est un stockage de gaz souterrain,
- dans lequel le ou les dispositifs (110, 120, 130, 610, 620, 630) sont agencés pour exécuter et/ou commander le procédé ou comprennent des moyens respectifs pour exécuter et/ou commander les étapes du procédé,
**caractérisé**
- **en ce qu'**un ou plusieurs dispositifs exécutant et/ou commandent le procédé sont arrangés à l'intérieur du réservoir de stockage de gaz souterrain (110, 610).

2. Procédé de la revendication 1, comprenant en outre :
- refroidir le gaz naturel purifié pour produire le gaz liquéfié,
- dans lequel le refroidissement du gaz naturel purifié (m1) se fait au moyen d'un premier échangeur de chaleur (630-1), et se condense ainsi, et
- dans lequel une première partie du gaz naturel refroidi et condensé est dirigée vers un second échangeur de chaleur (630-3) pour être refroidie par échange de chaleur d'une seconde partie du gaz naturel refroidi et condensé,
- dans lequel du gaz liquéfié est produit à partir de la seconde partie par sousrefroidissement dans le second échangeur de chaleur (630-3) et par détente ultérieure ; et
- dans lequel le refroidissement du gaz naturel purifié (m1) dans le premier échangeur de chaleur (630-1) est effectué avec une partie détendue du gaz naturel purifié, la détente (630-8) étant effectuée au moyen d'une pression différentielle, qui est appliquée lors d'une injection du gaz naturel stocké dans le stockage de gaz (110, 610).

3. Procédé selon la revendication 2, dans lequel la génération du gaz liquéfié est réalisée sensiblement simultanément à un soutirage de gaz naturel stocké dans le stockage de gaz (110, 10 610).

4. Procédé selon l'une quelconque des revendications 2 à 3, dans lequel le gaz liquéfié est produit après passage par au moins deux échangeurs de chaleur (630-1, 630-3), réalisant notamment une détente Joule-Thompson (630-10) du gaz naturel.

5. Procédé selon l'une quelconque des revendications 2 à 4, dans lequel le gaz liquéfié généré est stocké au moins temporairement dans un stockage pour gaz liquéfié (140, 640).

6. Procédé selon l'une quelconque des revendications 2 à 5, dans lequel le froid nécessaire à la production du gaz liquéfié est produit au moins en partie à partir du gaz naturel à stocker, d'une part, et à produire à partir du gaz liquéfié, d'autre part.

7. Procédé selon l'une quelconque des revendications 3 à 6, dans lequel la première partie (m1) du gaz naturel refroidi peut être soutirée vers un réseau de gaz (650) après une réduction de pression (630-8).

8. Procédé selon l'une quelconque des revendications 5 à 7, dans lequel le stockage du gaz liquéfié produit conditionne une fuite d'une quantité de gaz naturel, dans lequel la quantité de gaz naturel qui fuit du stockage de gaz liquéfié (140, 640) du fait du chauffage du gaz liquéfié stocké est utilisable pour une utilisation ultérieure.

9. Procédé selon la revendication 8, dans lequel la quantité de gaz naturel pour une utilisation ultérieure peut alimenter un troisième échangeur de chaleur (630-4) pour chauffage du gaz naturel.

10. Procédé selon l'une quelconque des revendications 2 à 9, dans lequel ledit refroidissement est au moins partiellement réalisé par le refroidissement dudit gaz naturel par un système de réfrigération (630-6).

11. Procédé selon l'une quelconque des revendications 3 à 10, dans lequel la première partie (m1) du gaz naturel refroidi est soumise à une augmentation de pression au moyen d'un compresseur (630-7).
